# EUROPÄISCHE PATENTSCHRIFT

(11) **EP 1 266 737 B1**
(45) Veröffentlichungstag und Bekanntmachung des Hinweises auf die Patenterteilung: **01.03.2006**
(21) Anmeldenummer: 01121234.7
(22) Anmeldetag: 05.09.2001
(51) Int. Cl.: B28D 1/18, E01C 23/088

(54) **Frästrommel für eine Fräsmaschine**
Milling drum for a milling device
Tambour de fraise pour une machine de fraisage

(30) Priorität: 16.06.2001 CH 10922001
(43) Veröffentlichungstag der Anmeldung: 18.12.2002
(73) Patentinhaber: Air-tec AG, CH-4455 Zunzgen (CH)
(72) Erfinder: Wyser, Max René, 4456 Tenniken (CH)
(74) Vertreter: Fleck, Hermann-Joseph

(56) Entgegenhaltungen:
- US-A- 4 714 294
- US-A- 4 725 097

## Beschreibung

Die vorliegende Erfindung betrifft ein Trenn- und Stützelement zu einem Werkzeughalter zu einer Bodenfräsmaschine gemäß Oberbegriff des Patentanspruches 1.

Eine derartige Frästrommel für eine Fräsmaschine ist in der US 4,725,097 angegeben. Bei dieser bekannten Frästrommel sind die Trenn- und Stützelemente halbkreisförmig ausgebildet und weisen jeweils nebeneinanderliegend angeordnete Bohrungen für zwei Wellen auf.

Bei einer in der US 4,714,294 gezeigten weiteren Frästormmel sind Trenn- und Stützelemente mit einer zentralen Bohrung versehen, die das zentrale Rohr voll umfänglich aufnehmen. Dies behindert eine einfache, variable Montage.

Bodenfräsmaschinen werden für die Entfernung von Gummi auf Flugpisten, Straßenmarkierungen und das Entfernen von Bodenbelägen eingesetzt. Das Patent Nr. CH 687 445 zeigt beispielhaft eine Bodenfräsmaschine kleinerer Art. Der eigentliche Werkzeughalter ist meist wie eine Fadenspule aufgebaut, an deren Flanschen peripher und parallel zum Kern verlaufend im allgemeinen zwei bis acht Wellen angebracht sind, auf denen Werkzeuge, z.B. Fräsrädchen, lose drehbar montiert werden können. Wenn sich der Werkzeughalter dreht, werden die Werkzeuge auf den Wellen durch die Zentrifugalkraft außen gehalten. Wird dieser Werkzeughalter während der Drehbewegung einer Oberfläche, deren Ebene zur Achse des Werkzeughalters parallel angeordnet ist angenähert, schlagen diese Werkzeuge auf dem zu bearbeitenden Boden resp. zuerst auf eventuell vorhandenen Erhöhungen auf. Dieser Aufschlag versetzt sie in eine Rotationsbewegung. Mit der Kraft, die aufzubringen ist um die Trägheit der stillstehenden Werkzeuge zu überwinden, wird die Fläche bearbeitet. Unebenheiten werden egalisiert und/oder eine dünne Schicht der Fläche wird abgetragen.

Diese schlagartige Belastung wirkt auf Werkzeuge, Wellen, Werkzeughalter und Antriebseinheit der Bodenfräsmaschine ein. Je besser diese Belastung durch geeignete Mittel von Werkzeugen, Wellen und Flanschen des Werkzeughalters aufgenommen werden, desto kleiner ist der Verschleiss an den Lagern der Antriebselemente der Fräsmaschine.

Um den Verschleiss der Wellen zusätzlich abzufedern, werden die Wellen in den beiden Flanschen lose drehbar gelagert. Stirnseitige Abdeckungen oder andere Befestigungsmittel halten die Wellen innerhalb der Flansche, in denen sie gelagert sind. Das Patent Nr. CH 1998 0067/98 stellt einen Werkzeughalter dieser Art vor. Verschleiss tritt sowohl an Werkzeugen und Wellen, als auch an den Bohrungen in den Flanschen, in denen die Wellen gehalten werden, auf.

Um für sehr harte Einsätze die Wellen an der Peripherie der Flanschen auf denen die Werkzeuge gehalten sind zu stützen, bringt man auf dem zentralen Rohr z.B. weitere Zwischenflansche als Trenn- und Stützelemente an. Damit verstärkt man die Wellen und verlängert deren Lebensdauer. Man handelt sich allerdings den Nachteil ein, dass die Positionen der Werkzeuge auf den Wellen durch die als Trenn- und Stützelemente wirkenden Flanschen vorbestimmt sind. Wenn ein solches Bodenfräsgerät während des Fräsens einer Fläche gerade geführt wird, hinterlässt es unbearbeitete Rippen dort, wo sich die Zwischenflansche befinden. Diese Zwischenflanschen, mit denen bessere Verschleisseigenschaften erreicht werden, haben den Nachteil, dass sie wie Trenn- und Stützelemente wirken und die Fläche nicht mehr über die ganze Breite des Werkzeughalters gleichmässig bearbeiten. Solche Zwischenflansche sind z.B. im Patent Nr. CH 687 445 dargestellt.

Dieser Tatsache wird bei andern Ausführungen Rechnung getragen, indem man Trenn- und Stützelemente, als sogenannte Flanschsegmente auf das zentrale Rohr schweisst, die jeweils eine oder mehrere Wellen jedoch nicht alle Wellen stützen. Diese werden auf der Länge des Werkzeughalters versetzt angeordnet. Zwar hebt man mit diesen Flanschsegmenten den Nachteil der Rippenbildung auf, und die bearbeitete Fläche kann über die ganze Länge des Werkzeughalters gleichmässig bearbeitet werden, aber man handelt sich dafür dynamische Nachteile ein. Solchermassen mit Flanschsegmenten als Trenn- und Stützelement versehene Werkzeughalter müssen ausgewuchtet werden, sonst wirken dynamische Unwuchten verschleissfördernd auf die Lager.

Ein weiterer Nachteil dieser fest auf das zentrale Rohr geschweissten Trenn- und Stützelemente (Flanschsegmente) ist die vorgegebene feste Anordnung in der die Werkzeuge auf den Wellen montiert werden müssen. Es wäre nämlich für den Anwender wünschenswert, wenn für einzelne Einsätze je nachdem nebeneinander ein Paar, drei oder mehr Werkzeuge montiert werden könnten.

Für Einsätze mit speziellen Werkzeugen lohnt es sich wenig Werkzeuge einzusetzen. Dies ist auch auf oben beschriebenen Werkzeughaltern mit Trenn- und Stützelementen mittels Zwischenscheiben zwischen den Werkzeugen und zwischen Werkzeugen und Flanschen möglich. Allerdings sind die Möglichkeiten geometrisch gegeben. Wenn weder Zwischenflansche noch Flanschsegmente vorhanden sind können trotzdem mittels Zwischenscheiben nur einige wenige Werkzeuge montiert werden. Dann wirken - bedingt durch die grossen Freilängen die auf den Wellen entstehen und durch immer auftretende Unwuchten - sehr große punktuell wirkende Kräftespitzen an einzelnen Stellen der Wellen und der Verschleiss wird enorm. Auch wenn Trenn- und Stützelemente in Form von Zwischenflanschen und/oder Flanschsegmenten vorhanden sind, wirken sich die Kräfte der dynamischen Unwucht auf die Wellen und Lager verheerend aus.

Die vorliegende Erfindung stellt sich nunmehr die Aufgabe, eine Frästromme mit Trenn- und Stützelementen und einem Werkzeughalter derart zu verbessern, dass auch dann, wenn nur einzelne Werkzeuge im Einsatz snd, die dynamische Unwucht des Werkzeughalters im vertretbaren Rahmen bleibt und die Anordnung der Werkzeuge auf der Baustelle je nach den Bedürfnissen der jeweiligen Anwendung frei bestimmt werden kann.

Diese Aufgabe wird mit den Merkmalen des Patentanspruches 1 gelöst. Weitere erfindungsgemäße Merkmale gehen aus den abhängigen Ansprüchen hervor und deren Vorteile sind in der nachfolgenden Beschreibung erläutert.

Die Zeichnungen auf den folgenden Seiten zeigen:
- Fig 1: Werkzeughalter
- Fig 2: Werkzeughalter mit Trenn- und Stützelementen in Form von Zwischenflanschen
- Fig 3: Werkzeughalter mit Trenn- und Stützelementen in Form von Flanschsegmenten
- Fig 4: Schnitt einer Frästrommel mit Zwischenflanschen
- Fig 5: Schnitt A-A einer mit Werkzeugen bestückten Frästrommel
- Fig 6: Werkzeughalter mit einfachem Trenn- und Stützelement
- Fig 7: Werkzeughalter mit drei einfachen Trenn- und Stützelementen
- Fig 8: Werkzeughalter mit doppeltem Trenn- und Stützelement
- Fig 9: Werkzeughalter mit drei doppelten Trenn- und Stützelementen
- Fig 10: Werkzeughalter mit verstärktem doppelten Trenn- und Stützelement
- Fig 11: Ansicht eines doppelten Trenn- und Stützelement
- Fig 12: Schnitt eines doppelten Trenn- und Stützelementes

Die Figuren stellen bevorzugte Ausführungsbeispiele dar, welche mit der nachfolgenden Beschreibung erläutert werden.

Werkzeughalter 2 wie in Fig 1 dargestellt sind eine feste aus einem zentralen Rohr 6 und zwei an dessen Enden fest verschweissten Flanschen 5 bestehende Schweisskonstruktion. Das zentrale Rohr 6 kann ein rundes, ein sechseckiges oder ein anderes vieleckiges Rohrprofil aufweisen. In den Flanschen 5 sind zur Aufnahme der Wellen 4 auf einem Kreis mit Radius x Bohrungen 10 zu deren Aufnahme vorgesehen. Auf diesen Wellen 4 sind wie in Fig 4 gezeigt, die Werkzeuge 3 montiert und bilden so eine Frästrommel 1. Solche Frästrommeln 1 werden für die Egalisierung von Beton- und Asphaltoberflächen verwendet. Oft werden diese Maschinen auch für die Entfernung von Strassenzeichnungen und Gummiresten von Reifen auf Flugzeugpisten eingesetzt.

Auf herkömmlichen Frästrommeln 1 werden z.B. sechs Wellen 4 eingesetzt, Um die Lebensdauer des Werkzeughalters 2 zu verlängern verwendet man dann zuerst gleichmässig verteilt über den Umfang drei Wellen 4. Die Bohrungen 10 an den Flanschen werden im Laufe des Einsatzes so ausgeschlagen, dass sie die Wellen 4 nach einiger Zeit nicht mehr führen können. Deshalb arbeitet man bei sechs möglichen Wellen 4 nur mit dreien, so dass für einen zweiten Einsatz die drei nicht beschädigten Bohrungen 10 Verwendung finden. Sinngemäss wird beim Einsatz einer Vielzahl von Wellen 4 für die Frästrommel 1 eine gerade Anzahl Wellen 4 verwendet. Man hat dann die Möglichkeit nur die Hälfte der Wellen 4 einzusetzen und erhält für den Werkzeughalter 2 eine längere Standzeit.

Um die Fräswerkzeuge 3 (Fig 4,5) frei anordnen zu können und dabei die Wellen 4 sauber zu stützen werden zum Beispiel Zwischenflanschen 7 mit eingeschweisst. Solche Konstruktionen haben den Nachteil, dass die Oberfläche in einem Durchgang über die Breite der Frästrommel 1 nicht eben gemacht werden kann. An der Stelle von jedem Zwischenflansch werden Rippen entstehen, weil an diesen Stellen kein Fräswerkzeug 3 den Boden bearbeitet.

Um das Entstehen solcher Rippen zu vermeiden gibt es Konstruktionen, welche auf dem Zentralen Rohr 6 Flanschsegmente 8 (Fig 3) vorsehen. Man erreicht damit, dass gewisse Wellen 4 dort mit Fräswerkzeugen 3 bestückt werden können, wo andere Wellen 4 von Flanschsegmenten 8 gehalten sind und keine Fräswerkzeuge 3 aufnehmen können.

Die Fräswerkzeuge 3 sind auf den Wellen 4 mit grossem Spiel (Differenz zwischen D4 und D3, Fig 5) montiert, damit sie sich frei bewegen können. Durch die Drehung der Frästrommel 1 in Richtung "R" werden die Fräswerkzeuge 3 durch Berührung mit dem Boden "B" in eine entgegengesetzte Drehrichtung "r" versetzt. Da sie sich vor dieser Berührung relativ zur Welle 4 nicht bewegen, verursacht dieser "Anstoss" die Bearbeitung der Oberfläche "B" ausgelöst durch die in den Fräswerkzeugen 3 gespeicherte Trägheitsenergie.

Um ein möglichst gleichmässiges Bearbeiten der Oberflächen B zu erreichen, möchte man die Fräswerkzeuge 3 Fig 5 auf dem Umfang und in achsialer Richtung gleichmässig anordnen. Durch den Einbau von Zwischenflanschen 7 Fig 2,4 wird dies aus erklärten Gründen nicht erreicht. Der Einsatz von Flanschsegmenten 8 birgt anderseits die Gefahr und das Problem, dass die Frästrommel dynamisch nicht gleichmässig belastet wird und zur Unwucht neigt.

Ein Trenn- und Stützelemente 20 und 21 der vorgestellten Art werden immer für einen Werkzeughalter 2, der aus zwei Flanschen 5 und einem zentralen Rohr 6 besteht (Fig 1) verwendet. Der Einsatz eines einfachen, nicht zur Erfindung gehörenden Trenn- und Stützelementes 20 wie in Fig 6 dargestellt, bietet den Vorteil, dass man die Abstände a, b und c (Fig 2) für die Fräswerkzeuge 3 den jeweiligen Erfordernissen anpassen kann. Das einfache Trenn- und Stützelement 20 wird auf eine der Wellen 4 aufgeschoben. Es ist in achsialer Richtung zwischen den beiden Flanschen 5 frei hin und her zu bewegen. Dadurch können sich auf jeder der Wellen 4 in einem grossen Bereich beliebiger Reihenfolge Fräswerkzeuge 3 und Trenn- und Stützelemente 20 und 21 abwechseln.

Um auch den dynamischen Unwuchten Rechnung zu tragen, wird man jeweils ein aus drei einfachen Trenn- und Stützelementen bestehender Satz montieren, wie dies z.B. in der ebenfalls nicht zur Erfindung gehörenden Ausfühungsform nach Fig 7 dargestellt ist. Das beste Resultat dynamischer Art bringt der Einsatz von zwei solchen Sätzen aus Trenn- und Stützelementen, die zur Mitte M zwischen den Flanschen 5 (Fig 1) des Werkzeughalters symmetrisch angeordnet werden.

Diese einfachen Trenn- und Stützelemente bieten die Möglichkeit der Abtrennung von Sektionen zwischen den Fräswerkzeugen 3 auf den Wellen 4 und stützen die Wellen 4 gleichzeitig gegen die während des Einsatzes in Richtung des zentralen Rohres 6 wirkenden Schläge. Die Anordnung der Fräswerkzeuge 3 kann dem Einsatz ideal angepasst werden.

Um die dynamischen Eigenschaften, aber auch die Stützwirkung eines solchen Elementes sowohl gegen die Schläge als auch gegen die Wirkung der Zentrifugalkraft auf die Wellen 4 zu verbessern, wird erfindungsgemäß ein doppeltes Trenn- und Stützelement 21 eingesetzt. Mit diesem doppelten Trenn- und Stützelement werden zwei sich gegenüber liegende Wellen 4 verbunden. Zwei Wellen 4 werden durch die Bohrungen 9 und 9' geführt. Gleichzeitig stützt sich das doppelte Trenn- und Stützelement 21 mit der Aussparung 12 auf dem zentralen Rohr 6 ab.

Es ist denkbar und vorteilhaft, dass zwei doppelte Trenn- und Stützelemente 21 wie in Fig 10 dargestellt eingesetzt werden. Diese umfassen im montierten Zustand das zentrale Rohr 6 um 360°. Verbindet man diese zwei doppelten Trenn- und Stützelemente dann noch, indem man sie miteinander z.B. mittels Schrauben zu einem tragenden Teil macht, hat man eine gute Verstärkung der Wellen 4 erreicht.

Durch die symmetrisch um das Zentrale Rohr 6 angeordneten doppelten Trenn- und Stützelemente wird erreicht, dass keine Unwucht entsteht. Einfache und doppelte Trenn- und Stützelemente können auf einer Frästrommel 1 zusammen mit den Fräswerkzeugen 3 in freier Abfolge auf den Wellen 4 eingesetzt werden.

Um zwei doppelte Trenn- und Stützelemente 22, 23 zu einem tragenden Teil mit möglichst wenig Ausdehnung in achsialer Richtung der Wellen 4 zu brauchen, können diese wie in Fig 12 gezeigt durch entsprechende Konturen zusammengebaut werden. Mit Schrauben gehalten bildet ein solches Element eine sehr stabile Verbindung zwischen den Wellen 4 und kann trotzdem in achsialer Richtung in der Art verschoben werden, dass Fräswerkzeuge 3 wunschgemäss angeordnet werden können. Solche Vorrichtungen verlängern die Lebensdauer einer Frästrommel massgeblich und bieten deshalb nebst dem Vorteil Fräswerkzeuge 3 an beliebiger Stelle einsetzen zu können auch den Vorteil grosser Wirtschaftlichkeit.

Zusammenbau und Montagemöglichkeiten sind in den Zeichnungen schematisch dargestellt. Solche Vorrichtungen sind im Test bereits sehr erfolgreich eingesetzt worden.

## Patentansprüche

1. Frästrommel für eine Fräsmaschine zur Bearbeitung roher unebener Flächen aus Beton, Asphalt oder für die Entfernung von Straßenzeichnungen mit mehreren Trenn- und Stützelementen (20, 21), wobei die Frästrommeln (1) einen Werkzeughalter (2) aufweisen, zwischen dessen Flanschen (5) auf einem Radius x Wellen (4) angeordnet sind, auf die lose drehbar montiert Fräswerkzeuge (3) geschoben werden, wobei die Anzahl der eingesetzten Fräswerkzeuge (3) nach Einsatz und Größe der Fräswerkzeuge (3) frei bestimmbar ist, wobei auf den Wellen (4) und zwischen den Flanschen (5), in frei bestimmbarer Abfolge wechselnd, Fräswerkzeuge (3) und Trenn- und Stützelemente (20, 21) in axialer Richtung an beliebiger Stelle montiert sind, wobei die Trenn- und Stützelemente (20, 21) eine um maximal 180° umlaufende, halbrunde Aussparung (11, 12) aufweisen, welche ein zentrales Rohr (6) der Frästrommel an dessen radial angeordneten äußersten Profilkonturen umschlingt, wobei die Distanz zwischen dem Zentrum a des zentralen Rohres (6) und dem Zentrum a' mindestens einer im Trenn- und Stützelement (20, 21) angeordneten und der Aufnahme einer zugeordneten Welle (4) dienenden Bohrung (9) dem Radius x entspricht,
**dadurch gekennzeichnet,**
**dass** ein zwei diametral gegenüberliegende Bohrungen (9) aufweisendes, doppeltes Trenn- und Stützelement (21) auf zwei Wellen (4, 4') aufgeschoben wird und seitlich im Winkel von 90° zur Verbindungslinie zwischen den Zentren der Wellen (4) und (4') eine Aussparung (11) aufweist, welche das zentrale Rohr (6) seitlich mit maximal 180° umschlingt.

2. Frästrommel nach Anspruch 1,
**dadurch gekennzeichnet,**
**dass** die Aussparungen (11, 12) für das zentrale Rohr (6) ein rundes, ein sechskantiges oder ein vieleckiges Rohrprofil aufweisen.

3. Frästrommel nach Anspruch 1 oder 2,
**dadurch gekennzeichnet,**
**dass** das doppelte Trenn- und Stützelement (21) aus einem linken Teil (22) und einem rechten Teil (23) besteht, wobei die für das zentrale Rohr (6) vorgesehenen Aussparungen (12, 12') gegengleich angeordnet sind.

4. Frästrommel nach einem der vorhergehenden Ansprüche,
**dadurch gekennzeichnet,**
**dass** zwei doppelte Trenn- und Stützelemente (22, 23) zu einem Stützelementpaar zusammengesetzt sind, deren Aussparungen (12, 12') gemeinsam eine 360° umfassende Aussparung (12, 12') aufweisen.

5. Frästrommel nach einem der vorhergehenden Ansprüche,
**dadurch gekennzeichnet,**
**dass** der linke Teil (22) und der rechte Teil (23) eines doppelten Stützelementpaares (22, 23) Konturen (24, 25) aufweisen, mit welchen sie im zusammengebauten Zustand in Richtung der Verbindungslinie der beiden Bohrungen (9, 9') eine form- und kraftschlüssige Verbindung bilden.

## Claims

1. Milling drum for a milling machine for machining rough uneven surfaces made of concrete or asphalt or for removing road markings with a number of separating and supporting elements (20, 21), the milling drums (1) comprising a tool holder (2), between the flanges (5) of which shafts (4) are arranged on a radius x, onto which shafts milling tools (3), mounted loosely rotatably, are pushed, the number of milling tools (3) used being freely determinable according to the use and the size of the milling tools (3), milling tools (3) and separating and supporting elements (20, 21), alternating in a freely determinable sequence, being mounted in any location in the axial direction on the shafts (4) and between the flanges (5), the separating and supporting elements (20, 21) comprising a semicircular recess (11, 12) extending around a maximum of 180° which surrounds a central tube (6) of the milling drum at the radially arranged outermost profile contours of the tube, the distance between the centre a of the central tube (6) and the centre a' of at least one bore (9) arranged in the separating and supporting element (20, 21) and serving for receiving an associated shaft (4) corresponding to the radius x, **characterized in that** a double separating and supporting element (21) comprising two diametrically opposite bores (9) is pushed onto two shafts (4, 4') and comprises at the side at an angle of 90° to the connecting line between the centres of the shafts (4) and (4') a recess (11) which surrounds the central tube (6) at the side to a maximum of 180°.

2. Milling drum according to Claim 1, **characterized in that** the recesses (11, 12) for the central tube (6) have a round, hexagonal or polygonal tubular profile.

3. Milling drum according to Claim 1 or 2, **characterized in that** the double separating and supporting element (21) consists of a left part (22) and a right part (23), the recesses (12, 12') provided for the central tube (6) being arranged in a diametrically opposite manner.

4. Milling drum according to one of the preceding claims, **characterized in that** two double separating and supporting elements (22, 23) are assembled to form a supporting element pair, their recesses (12, 12') together comprising a recess (12, 12') extending over 360°.

5. Milling drum according to one of the preceding claims, **characterized in that** the left part (22) and the right part (23) of a double supporting element pair (22, 23) comprise contours (24, 25) with which in the assembled state they form a positive and non-positive connection in the direction of the connecting line of the two bores (9, 9').

## Revendications

1. Tambour de fraise pour une fraiseuse en vue du traitement de surfaces brutes inégales en béton, asphalte ou pour enlever des marquages routiers, comprenant plusieurs éléments de séparation et de support (20, 21), les tambours de fraise (1) présentant un porte-outil (2) entre les brides (5) duquel sont disposés, sur un rayon x, des arbres (4) sur lesquels sont poussés des outils de fraisage (3) montés lâchement à rotation, le nombre des outils de fraisage (3) utilisés pouvant être déterminé librement en fonction de l'utilisation et de la taille des outils de fraisage (3), des outils de fraisage (3) et des éléments de séparation et de support (20, 21) étant montés dans la direction axiale en des emplacements quelconques sur les arbres (4) et entre les brides (5), en alternance et en succession librement déterminable, les éléments de séparation et de support (20, 21) présentant un évidement (11, 12) semi-circulaire, s'étendant sur une périphérie de 180° au maximum, qui entoure un tube central (6) du tambour de fraise au niveau de ses contours profilés extérieurs disposés radialement, la distance entre le centre a du tube central (6) et le centre a' d'au moins un alésage (9) disposé dans l'élément de séparation et de support (20, 21) et servant à recevoir un arbre associé (4) correspondant au rayon x, **caractérisé en ce qu'**un double élément de séparation et de support (21) présentant deux alésages (9) diamétralement opposés est poussé sur deux arbres (4, 4') et présente, latéralement suivant un angle de 90° par rapport à la droite de liaison entre les centres des arbres (4) et (4'), un évidement (11) qui entoure le tube central (6) latéralement sur 180° au maximum.

2. Tambour de fraise selon la revendication 1,
**caractérisé en ce que**
les évidements (11, 12) pour le tube central (6) présentent un profilé tubulaire rond, hexagonal ou polygonal.

3. Tambour de fraise selon la revendication 1 ou 2,
**caractérisé en ce que**
le double élément de séparation et de support (21) se compose d'une partie gauche (22) et d'une partie droite (23), les évidements (12, 12') prévus pour le tube central (6) étant diamétralement opposés.

4. Tambour de fraise selon l'une quelconque des revendications précédentes,
**caractérisé en ce que**
deux doubles éléments de séparation et de support (22, 23) sont assemblés pour former une paire d'éléments de support, dont les évidements (12, 12') présentent conjointement un évidement (12, 12') comprenant 360°.

5. Tambour de fraise selon l'une quelconque des revendications précédentes, **caractérisé en ce que** la partie gauche (22) et la partie droite (23) d'une double paire d'éléments de support (22, 23) présentent des contours (24, 25) avec lesquels elles forment dans l'état assemblé dans la direction de la droite de liaison des deux alésages (9, 9'), une liaison par engagement positif et par engagement par adhérence.
